# EUROPÄISCHE PATENTSCHRIFT

(11) **EP 0 543 775 B1**
(45) Veröffentlichungstag und Bekanntmachung des Hinweises auf die Patenterteilung: **19.02.1997**
(21) Anmeldenummer: 92810856.2
(22) Anmeldetag: 05.11.1992
(51) Int. Cl.: B65D 75/34

(54) **Durchdrückpackung**
Strip packing
Emballage en blister

(30) Priorität: 18.11.1991 CH 3362/91
(43) Veröffentlichungstag der Anmeldung: 26.05.1993
(73) Patentinhaber: Alusuisse Technology & Management AG, 8212 Neuhausen am Rheinfall (CH)
(72) Erfinder: Schmiletzky, Dieter, W-7703 Worblingen (DE)

(56) Entgegenhaltungen:
- DE-A- 1 486 667
- DE-B- 1 288 979
- DE-U- 9 000 386
- US-A- 3 912 082

## Beschreibung

Vorliegende Erfindung betrifft eine Durchdrückpackung, enthaltend einen Bodenteil mit zwei oder mehreren Fächern, Vertiefungen oder Näpfchen und einen randständig der Fächer, Vertiefungen oder Näpfchen angebrachten abschälbaren Deckel.

Verpackungen dieser Art sind z.B. zur Aufnahme von tablettenartig geformten Stoffen bekannt. Jedes der einzelnen Fächer, Vertiefungen oder Näpfchen kann mit jeweils einer Tablette oder dgl. beschickt und anschliessend kann die Verpackung mit einem Deckel verschlossen werden. Üblicherweise wird der Deckel auf dafür vorgesehenen planen Oberflächen am oberen Aussenrand und gegebenenfalls vorhandenen Unterteilungsstegen angesiegelt. Somit ist das gesamte Füllgut gegen aussen dicht verschlossen und die verschiedenen Füllgüter in den verschiedenen Fächern sind untereinander ebenfalls dichtend voneinander getrennt.

Solche Verpackungseinheiten sind, sofern das Füllgut durch ein manuelles Eindrücken des Bodenteils oder Näpfchenbodens und ein Durchdrücken durch den Deckelteil entnommen werden kann, als Durchdrückpackungen oder Blisterpackungen bekannt.

Die bislang bekannt gewordenen Durchdrückpackungen weisen in der Regel einen Bodenteil aus Kunststoff oder einem Kunststoffverbund und einen Deckel, z.B. aus Aluminiumfolie oder einem aluminiumhaltigen Folienverbund auf. Bei der Wiederverwertung des Verpackungsmaterials fallen Abfallprodukte verschiedener Werkstoffarten an, die teilweise noch haftend miteinander verbunden sind, so z.B. verschiedene Kunststoffe und Metalle in Laminatform verbunden.

Aus der US-A-3,912,082 ist eine kindersichere Blisterpackung aus Kunststoff, Papier und Metall bekannt geworden, deren Fächer durch Entfernen einer Sicherheitsfolie und Öffnen eines Aufreissstreifens freilegbar sind und schliesslich mittels des Fachinhaltes eine Folie durchstossen werden kann.

Die DE-B- 1 288 979 beschreibt eine Folienverpackung für Tabletten, wobei die Folie, welche die Gegenstände aufnimmt Schwächungslinien und die Deckfolie Prägungen aufweist und sich Schwächungslinien und Prägungen teilweise überschneiden müssen, damit der Gegenstand durch Brechen der Deckfolie entnommen werden kann.

Aufgabe vorliegender Erfindung ist es, eine Verpackung vorzuschlagen, welche die genannten Nachteile nicht hat, d.h. sortenrein ist, und die ein leichtes Entnehmen des Inhaltes durch ein Durchdrücken des Inhaltes durch den Deckel gestattet.

Erfindungsgemäss wird das dadurch erreicht, dass der Deckel in Deckelsegmente aufgeteilt ist, wobei jedes Deckelsegment ein Fach, Vertiefung oder Näpfchen abdeckt und jedes Deckelsegment am Bodenteil dem Umfange des Faches nach angesiegelt ist und jedes Deckelsegment eine Anreisshilfe in Form einer Durchtrennung oder Schwächung im Bereich der Siegelnaht enthält derartig daß jedes Deckelsegment dem Umfange des Faches, Vertiefung oder Näpfchens nach über die Siegelnaht durch Durchdrücken des Inhaltes vollständig oder teilweise abschälbar, abziehbar oder ablösbar ist und der Bodenteil in Form gegossener oder getiefter Kunststoffmassen oder aus kunststoffhaltigen Folien, Laminaten, Verbunden oder Schichtstoffen besteht und der Deckel aus kunststoffhaltigen Folien, Laminaten, Verbunden oder Schichtstoffen besteht und die beiden Werkstoffe des Bodenteiles und Deckels im wesentlichen aus gleichen Kunststoffarten auf Olefin - Basis, auf Ester - Basis, auf Polyamid - Basis oder halogenhaltigen Kunststoffen oder Gemischen davon, bestehen.

Geeignete Formen von erfindungsgemässen Verpackungen können in der Draufsicht in der Regel rechteckig geformte Behälter sein, die eine Mehrzahl von beispielsweise eckigen, runden oder ovalen Vertiefungen, Fächer oder Näpfchen aufweisen.

Die Bodenteile können innerhalb ihrer äusseren Begrenzung in Fächer beliebiger Zahl und Form unterteilt sein. Die Unterteilung innerhalb des Behälters kann durch eingeformte oder eingesetzte Stege erfolgen. Die Stege können durch beispielsweise Tiefziehen, Giessen, Spritzgiessen oder Falten in einem Arbeitsgang bei der Bodenteilherstellung oder durch nachträgliches Einkleben in den Bodenteil hergestellt werden.

Zweckmässig weist die Durchdrückpackung am Bodenteil mehr als zwei Fächer, Vertiefungen oder Näpfchen auf und der Deckel ist in eine entsprechende Anzahl von Deckelsegmenten aufgeteilt.

Bevorzugt sind Bodenteile mit 8 bis 200 Fächern, besonders bevorzugt sind Behälter mit 10 bis 40 Fächern.

Der Durchmesser oder die maximale Breite und Länge einer Durchdrückpackung ist an sich unkritisch und liegt normalerweise bei 3 bis 20 cm. Die Höhe solcher Bodenteile richtet sich nach den Erfordernissen der Praxis und kann beispielsweise 0,3 bis 2 cm betragen. Die Aussenmasse richten sich zweckmässigerweise auch nach den Gegebenheiten, wie Normen und Standardgrössen.

Entsprechend dem Einsatzzweck, der Festigkeit und der Verarbeitbarkeit sind die Bodenteile in Form gegossene oder getiefte Kunststoffmassen oder bestehen aus kunststoffhaltigen Folien, Laminaten, Verbunden oder Schichtstoffen. Die Deckelmaterialien bestehen aus kunststoffhaltigen Folien, Laminaten, Verbunden oder Schichtstoffen. Solche Werkstoffe, demnach die genannten Kunststoffmassen, Folien, Laminate, Verbunde und Schichtstoffe sind an sich bekannt und die zu deren Herstellung verwendeten Kunststoffe sind Thermoplaste auf Olefin-Basis, auf Ester-Basis, auf Poly-amid-Basis oder halogenhaltige Kunststoffe oder geeignete Gemische davon.

Beispielsweise für Thermoplaste auf Olefin-Basis sind Polyolefine, wie Polyethylen, wie Polyethylen hoher Dichte (HDPE, Dichte grösser als 0,944 g/cm³), Polyethylen mittlerer Dichte (MDPE, Dichte 0,926-0,940 g/cm³), lineares Polyethylen mittlerer Dichte (LMDPE, Dichte 0,926-0,940 g/cm³), Polyethylen niedriger Dichte LDPE, Dichte 0,910-0,925 g/cm³) und lineares Polyethylen niedriger Dichte (LLDPE, Dichte 0,916-0,925 g/cm³), Polypropylen, Poly-1-buten, Poly-3-methylbuten, Poly-4-methylpenten und Copolymere oder Coextrudate davon und Ionomerharze, wie z.B. von Polyethylen mit Vinylacetat, Acrylsäure, Methacrylsäure, Acrylestern, Tetrafluorethylen oder Polypropylen, sowie statistische Copolymere, Block-Copolymere oder Olefinpolymer-Elastomer-Mischungen.

Thermoplaste auf Ester-Basis sind beispielsweise Polyalkylenterephthalate oder Polyalkylenisophthalate mit Alkylengruppen oder -resten mit 2 bis 10 Kohlenstoffatomen oder Alkylengruppen mit 2 bis 10 C-Atomen, die wenigstens durch ein -O- unterbrochen sind, wie z.B. Polyethylenterephthalat, Polypropylenterephthalat, Polybutylenterephthalat (Polytetramethylenterephthalat), Polydecamethylenterephthalat, Poly-1,4-cyclohexyldimethylolterephthalat oder Polyethylen-2,6-naphthalen-dicarboxylat oder Polyalkylenterephthalat- und Polyalkylenisophthalat-Mischpolymere, wobei der Anteil an Isophthalat z.B. 1 bis 10 Mol-% beträgt, Mischpolymere und Terpolymere, sowie Blockpolymere und gepfropfte Modifikationen oben genannter Stoffe.

Zweckmässig sind die Thermoplaste auf Ester-Basis Polylalkylenterephthalate mit Alkylengruppen oder -resten mit 2 bis 10 Kohlenstoffatomen und Polylakylenterephthalate, mit Alkylengruppen oder -resten mit 2 bis 10 Kohlenstoffatomen, die durch ein oder zwei -O- unterbrochen sind.

Bevorzugt sind als Thermoplaste auf Ester-Basis Polylalkylenterephthalate mit Alkylengruppen oder -resten mit 2 bis 4 Kohlenstoffatomen und ganz besonders bevorzugt sind Polyethylenterephthalalte.

Zu den Thermoplasten auf Amid-Basis gehören beispielsweise Polyamid 6, eine Homopolymerisat aus ε-Caprolactam (Polycaprolactan); Polyamid 11, ein Polykondensat aus 11-Aminoundecansäure (Poly-11-aminoundecanamid); Polyamid 12, ein Homopolymerisat und ω-Laurinlactam (Polylaurinlactam); Polyamid 6,6, ein Homopolykondensat aus Hexamethylendiamin und Adipinsäure (Polyhexamethylenadipamid); Polyamid 6,10, ein Homopolykondensat aus Hexamethylendiamin und Sebacinsäure (Polyhexamthylensebacamid); Polyamid 6,12 ein Homopolykondensat aus Hexamethylendiamin und Dodecandisäure (Polyhexamethylendodecanamid) oder Polyamid 6-3-T, ein Homopolykondensat aus Trimethylhexamethylendiamin und Terephthalsäure (Polytrimethylhexamthylenterephthalamid), sowie Gemische davon.

Eine nicht abschliessende Aufzählung von halogenhaltigen Kunststoffen beinhaltet beispielsweise die Polymere des Vinylchlorids und Vinylkunststoffe enthaltend Vinylchlorideinheiten in deren Struktur, z.B. Copolymere des Vinylchlorids mit Vinylestern von alphalischen Säuren, insbesondere von Vinylacetat; Copolymere von Vinylchlorid mit Estern der Acryl- und Methacrylsäure und mit Acrylonitril; Copolymere von Vinylchlorid mit Dien-Verbindungen und ungesättigten Dicarboxylsäuren oder deren Anhydride, wie Copolymere des Vinylchlorids mit Diethylmaleat, Diethylfumarat oder Maleinanhydrid; nachchlorierte Polymere und Copolymere des Vinylchlorids; Copolymere des Vinylchlorids und Vinylidenchlorids mit ungesättigten Aldehyden, Ketonen und anderen, wie Acrolein, Crotonaldehyd, Vinylmethylketon, Vinylmethylether, Vinylisobuylether usw.; Polymere des Vinylidenchlorides und Copolymere desselben mit Vinylchlorid und anderen polymerisierbaren Verbindungen; Polymere des Vinylchloracetates und Dichlorvinylethers, chlorierte Polymere des Vinylacetates, chlorierte polymerische Ester der Acryl- und alphasubstituierten Acrylsäuren; Polymere von chlorierten Styrolen, z.B. Dichlorstyrol, chlorierter Gummi, chlorierte Polymere des Chlorbutadiens und deren Copolymere mit Vinylchlorid; Gummihydrochloride und chlorierte Gummihydrochloride; sowie Mischungen genannten Polymere untereinander oder mit anderen polymerisierbaren Verbindungen und ferner die entsprechenden Bromide und Fluoride.

Die Bodenteile können aus diesen Kunststoffen durch beispielsweise Giessen oder Spritzgiessen hergestellt werden.

Bei solchen kunststoffhaltigen Folien, Schichtstoffen, Laminaten oder Folienverbunden kann auch eine Sperrschicht gegen Gase und Dämpfe vorgesehen werden. Geeignet sind z.B. keramische Sperrschichten sowie Kunststoffsperrschichten.

Es ist auch möglich, Sperrschichten, wie keramische Schichten, auf die Oberflächen eines gegossenen Bodenteils aufzubringen.

Sperrschichten, wie Keramikschichten, enthalten beispielsweise Oxide aus der Reihe der Siliciumoxide, der Aluminiumoxide, der Eisenoxide, der Nickeloxide er Chromoxide oder der Bleioxide oder Gemische davon, sowie Nitride oder Oxynitride genannter Metalle und Halbmetalle. Als Keramikschichten sind die Siliciumoxide oder Aluminiumoxide zweckmässig. Die Siliciumoxide können die Formel SiOₓ, wobei x bevorzugt eine Zahl von 1 bis 2, besonders bevorzugt von 1,1, bis 1,9 und insbesondere von 1,2, bis 1,7 darstellt, aufweisen. Die Aluminiumoxide können die Formel Al_{y}0₂, wobei y/z z.B. eine Zahl von 0,2 bis 1,5 und bevorzugt von 0,65 bis 0,85 darstellt, aufweisen.

Die Keramikschicht wird beispielsweise durch eine Vakuumdünnschichttechnik, zweckmässig auf der Basis von Elektronenstrahlverdampfen oder Widerstandsheizen oder induktivem Heizen aus Tiegeln, z.B. auf eine Kunststoffschicht, aufgebracht. Bevorzugt ist das Elektronenstrahlverdampfen. Die beschriebenen Verfahren können reaktiv und/oder mit Ionenunterstützung gefahren werden. Die keramische Schicht kann eine Dicke von beispielsweise 5 bis 500 nm (Nanometer), bevorzugt von 10 bis 200 nm und vorzugsweise 40 bis 150 nm, aufweisen.

Die Keramikschicht ist durch ihre dünne Schicht und den daraus resultierenden geringen Materialanteil, sowie dem physiologisch unbedenklichen Verhalten von z.B. Siliciumoxiden oder Aluminiumoxiden, in einem rezyklierten Material nicht störend und beeinflusst die Sortenreinheit und Wiederverarbeitung nicht.

Kunststoffsperrschichten können beispielsweise aus Polymeren die besonders Gas- und Wasserdampfdicht sind, bestehen oder diese enthalten. Besonders günstig verhalten sich z.B. Polyvinylidenchloride, Polyolefine, Ethylenvinylakohol (EVOH), Polyvinylchloride, Acrylnitril-Copolymere oder biaxial gestrecktes Polyethylenterephthalat.

Die Dicke einer einzelnen Kunststoffolie oder der einzelnen Kunststofffolien in Folienverbunden oder Laminaten kann beispielsweise bei 8 bis 2000 µm, zweckmässig 8 bis 500 µm, bevorzugt bei 10 bis 250 µm und insbesondere bei 12 bis 25 µm liegen.

Folienverbunde oder Laminate können die an sich bekannten Schichtaufbauten aufweisen, wie z.B. enthaltend wenigstens zwei Kunststoffschichten, oder enthaltend wenigstens eine cellulosehaltige Schicht und wenigstens eine Kunststoffschicht.

Alle Werkstoffe können glasklar, getrübt, durchgefärbt oder farbbedeckt angewendet werden. Damit ist es möglich, z.B. opaque oder undurchsichtige Verpackungen zu gestalten.

Bei allen Ausführungsarten kann auch zumindest aussen, wenigstens eine bedruckte, konterbedruckte oder eingefärbte Schicht eines Materials, wie z.B. eine Kunststoffolie vorgesehen sein.

Auf der Innenseite des Bodenteils, wenigstens an den Randbereichen oder an den Randflanschen und den Stegbereichen zur Auflage und dichtenden Verbindung mit dem Deckel oder auch auf den ganzen Innenseiten des Bodenteiles können Siegelschichten z.B. als Siegellacke oder Siegelfolien angebracht sein.

Die Siegelschichten sind an sich bekannt, und können beispielsweise LLDPE, LDPE, MDPE, HDPE, Polypropylen und Polylethylenterephthalat enthalten oder daraus bestehen und in Folien- oder Lackform vorliegen und diese können beispielsweise eine Dicke im Bereich von 1 bis 100 µm aufweisen. Entsprechend können auch an sich bekannte Heissiegellacke Verwendung finden.

Die verschiedenen Schichten und insbesondere die Kunststoffolien oder -schichten untereinander, keramische Schichten auf Kunststoffolien oder -schichten untereinander und gegenseitig, können mit Kaschierklebern und/oder Haftvermittlern und gegebenenfalls Vorlack miteinander zu den Laminaten oder Verbunden verarbeitet werden.

Geeignete Haftvermittler sind beispielsweise Vinylchlorid-Copolymerisate, Vinylchlorid-Vinylacetat-Copolymerisate, polymerisierbare Polyester, Vinylpyridin-Polymerisate, Vinylpyridin-Polymerisate in Kombination mit Epoxidharzen, Butadien-Acrylnitril-Methacrylsäure-Copolymerisate, Phenolharze, Kautschukderivate, Acrylharze, Acrylharze mit Phenol bzw. Epoxidharzen, oder siliciumorganische Verbindungen, wie Organosilane.

Beispiele für Organosilane sind Alkyltrialkoxysilane mit Aminofunktionsgruppe, Alkyltrialkoxysilane mit Esterfunktionsgruppe, Alkyltrialkoxysilane mit aliphatischer Funktionsgruppe, Alkyltrialkoxysilane mit Glycidoxyfunktionsgruppe, Alkyltrialkoxysilane mit Methacryloxyfunktionsgruppe, sowie Gemische derselben. Beispiele solcher Organosilane sind γ-Aminopropylentriethoxysilan und N-β-(Aminoethyl-γ-aminopropyltrimethoxysilan, γ-(3,4-Epoxycyclohexyl)-ethyltrimthoxysilan, γ-Glycidoxypropyltrimethoxysilan, und γ-Methacryloxypropyltrimethoxysilan. Diese Verbindungen sind in der Fachwelt an sich bekannt.

Bevorzugt werden EAA (Ethylenacrylsäure) oder modifizierte Polyolefine.

Beispiele von modifizierten Polyolefinen sind säuremodifizierte Polyolefine und demnach Kunststoffe, gebildet durch Pfropfmodifikation eines Polyolefins mit ethylenisch ungesättigten Carboxylsäuren oder deren Anhydriden. Als Basispolymere der Polyolefine können z.B. Polyethylen niedriger Dichte, Polyethylen mittlerer Dichte, Polyethylen hoher Dichte, lineares Polyethylen niedriger Dichte, Homopolypropylen, Ethylen-Propylen-Copolymere, Polybuten-1, Polypenten-1, Buten-1-Propylen, Copolymere und Buten-1-Propylene-Ethylen-Terpolymere genannt werden. Bevorzugt sind Homopolypropylen und Ethylen-Propylen-Copolymere.

Beispiele für die ethylenisch ungesättigte Carboxylsäuren oder deren Anhydride sind Acrylsäure, Methacrylsäure, Maleinsäure, Fumarsäure, Crotonsäure, Itaconsäure, Citraconsäure, 5-Norbornen-2,3-dicarboxylsäure, Maleinsäureanhydrid, Citraconsäure-anhydrid, 5-Norbornen-2,3-dicarboxylsäureanhydrid und Tetrahydrophthalsäureanhydrid. Maleinsäureanhydrid ist dabei bevorzugt.

Das bevorzugte modifizierte Polypropylen ist ein Addukt aus Maleinsäureanhydrid und einem Ethylen-Propylen-Copolymer. Ganz besonders bevorzugt werden Dispersionen von modifizierten Polyolefinen. Ein Beispiel einer Dispersion eines modifizierten Polypropylens ist Morprime (Markenname der Firma Morton Chemical Divison of Norton Norwich Products, Inc.).

Weitere geeignete Haftvermittler sind Klebstoffe wie Nitrilkautschuk-Phenolharze, Epoxide, Acrylnitril-Butadien-Kautschuk, urethanmodifizierte Acryle, Polyester-co-Polyamide, Heissschmelzpolyester, mit Heissschmelzpolyester vernetzte Polyisocyanate, polyisobutylenmodifizierte Styrol-Butadien-Kautschuke, Urethane, Ethylen-Acrylsäure-Mischpolymere und Ethylenvinylacetat-Mischpolymere.

Werden beispielsweise zwischen den Kunststoffschichten Kaschierkleber angewendet, so können die Kaschierkleber lösungsmittelhaltig oder lösungsmittelfrei und auch wasserhaltig sein. Beispiele sind lösungsmittelhaltige oder wässrige Acrylatkleber oder lösungsmittelfreie Polyurethan-Kleber.

Bevorzugt werden Kaschierkleber auf Polyurethan-Basis.

Die Verbunde und Laminate, wie in vorliegender Beschreibung erwähnt, können auf an sich bekannte Weise, z.B. durch Beschichten, Coextrusionsbeschichten, Kaschieren, Gegenkaschieren oder Heisskalandrieren hergestellt werden.

Vorliegende Verpackungen enthalten auch einen Deckel. Der Deckel kann entsprechend der gewünschten Festigkeit, Verformbarkeit und Verarbeitbarkeit aus den genannten Deckelmaterialien hergestellt werden.

Die Bodenteile und Deckel der erfindungsgemässen Durchdrückpackung sind aus denselben Kunststoffarten ausgeführt. D.h. Bodenteil und Deckel sind insbesondere aus denselben Kunststoffen oder Kunststoffgemischen gefertigt, wobei die Werkstoffe von Bodenteil und Deckel auch verschieden sein können, solange die Werkstoffe aus gleichen Kunststoffarten bestehen. So kann -- beispielhaft -- der Bodenteil als gegossenes Formstück und der Deckel als Folie oder Laminat vorliegen, oder Bodenteil und Deckel können aus gleich oder verschieden aufgebauten Folien und/oder Laminaten hergestellt sein.

Die für Bodenteil und Deckel einer erfindungsgemässen Durchdrückpackung verwendeten Kunststoffe weisen jeweils nur ein gemeinsames -- oder im wesentlichen gemeinsames -- molekulares Gerüst auf. Mitumfasst sind dabei auch Gemische von Kunststoffen die zwei oder mehrere molekulare Grundgerüste aufweisen. Mitumfasst sind auch Kunststoffe, enthaltend zum Beispiel Hilfsstoffe, wie Weichmacher, Füllstoffe, Stabilisierungsmittel und dergleichen. Massgeblich ist, dass der jeweilige Kunststoff oder das Kunststoffgemisch sich in Bodenteil und Deckel einer Verpackung insbesondere sortenrein und rezyklierbar findet.

In der Praxis kann es zweckmässig sein, beispielsweise einen starren oder halbstarren Bodenteil vorzusehen und einen Deckel in leicht biegbarer, d.h. beispielsweise als Folie oder aus Folienband hergestellt, zu verwenden.

Andere Ausführungsformen können unter Verwendung eines halbstarren oder starren Bodenteils und eines halbstarren Deckels aufgebaut sein.

Das ermöglicht auch verschiedene Effekte der Präsentation der Verpackung, wie z.B. einen opaquen starren oder halbstarren Bodenteil und einen durchsichtigen, gegebenenfalls weichen Deckel.

Um den Deckel mit dem Bodenteil, insbesondere abdichtend, zu verbinden, kann der Deckel eine Siegelschicht auf der zur Innenseite des Behälters zu liegen kommenden Oberfläche des Deckelmaterials aufweisen. Gegebenenfalls kann das Deckelmaterial auch auf der Aussenseite eine Siegelschicht aufweisen.

Entsprechende Siegelschichten sind vorstehend erläutert.

Die Siegelschicht auf der Innenseite des Deckels kann sich über dessen gesamte Fläche erstrecken oder nur partiell, im Bereich der vorzunehmenden Siegelung, vorhanden oder aufgetragen sein. Demzufolge ist es möglich, dass nur der Bodenteil, insbesondere auf der dem Deckel zugewandten Seite oder der Deckel, insbesondere auf der dem Bodenteil zugewandten Seite oder sowohl Bodenteil als auch Deckel jeweils eine Siegelschicht, wie eine Siegelfolie und/oder einen Siegellack, aufweisen.

Wie vorstehend erwähnt, kann der Deckel aus verschiedenen Materialien in verschiedenen Stärken hergestellt werden.

Es bieten sich starre oder weiche, verformbare und dabei insbesondere wickelbare Materialien an. Derartige Deckel können z.B. alle genannten Thermoplasten oder Kunststoffe enthalten oder daraus bestehen und insbesondere aus Thermoplasten auf Olefinbasis, wie vorstehend beschrieben, bestehen oder diese enthalten. Sinngemäss können diese Deckel die vorbeschriebenen Sperr- und Siegelschichten enthalten.

Insbesondere für die maschinelle Verarbeitung bieten sich als Deckelmaterialien Folien, Folienverbunde und Schichtstoffe oder Laminate an. Damit diese Materialien wickelbar bleiben, sind solche Folien, Folienverbunde und Schichtstoffe in der Regel von 8 bis 1000 µm dick. Beispiele dafür sind siegelbare Folien, z.B. enthaltend oder bestehend aus Polyethylen hoher Dichte, Polyethylen mittlerer Dichte, Polypropylen, oder Polyethylenterephthalat, z.B. in einer Dicke im Bereich von 8 bis 150 µm, zweckmässig 10 bis 100 µm und bevorzugt 70 bis 80 µm, gegebenenfalls auch wenigstens einseitig mit einem Siegellack beschichtet.

Andere Deckelmaterialien können Folienverbunde sein, aufgebaut -- von der Behälterinnenseite her nach aussen gesehen -- aus einer Siegelschicht oder einem Siegellack, wie vorstehend genannt, und aus einer Folie, beispielsweise aus einer Polyethylenterephthalatfolie, einer Polyamidfolie, einer Polypropylenfolie oder einer Polyethylenfolie, gegebenenfalls orientiert, die wenigstens einseitig mit einer keramischen Beschichtung, vorzugsweise einer SiOₓ-Schicht, wie vorstehend beschrieben, und gegebenfalls weiteren Kunststoffschichten oder Kunststofflaminaten, insbesondere der gleichen Kunststoffe wie die Folie, beschichtet ist. Die äusserste Schicht kann wiederum eine siegelbare Schicht oder eine gefärbte, bedruckte oder konterbedruckte Schicht sein.

Das Deckelmaterial kann beispielsweise ein Deckelband aus einer äusseren Schicht aus Polyethylenterephthalat in einer Dicke von 12 bis 30 µm, einer Sperrschicht aus SiOₓ, wobei x einen Wert von 1,2 bis 1,7 darstellt, und einer inneren Abschälschicht (Peelschicht) aus Polypropylen von 20 bis 50 µm gebildet sein. Ein anderes beispielhaftes Deckelband enthält als eine äussere Schicht eine Polypropylenfolie der Dicke von 50 bis 100 µm, gegebenenfalls eine Sperrschicht, bevorzugt aus SiOₓ, wobei x einen Wert von 1,2 bis 1,7 darstellt, und innen eine Polypropylen-Abschälschicht (Peelschicht) einer Dicke von 20 bis 50 µm.

Besonders bevorzugt sind Deckelmaterialien aus einer Polypropylenfolie oder einer Polyethylenterephthalatfolie einer Dicke von 70 bis 80 µm, gegebenenfalls enthaltend eine keramische Sperrschicht.

Als Bodenteile werden in der Praxis beispielsweise solche bevorzugt, die von aussen nach innen folgenden Aufbau aufweisen: Eine Polypropylenschicht, gegebenenfalls eine keramische Sperrschicht oder eine Kunststoffsperrschicht, z.B. aus Ethylvinylalkohol und eine Polypropylen-Siegelschicht, wobei die Dicke des Verbundes zwischen 200 und 400 µm variieren kann. Die keramische Sperrschicht in diesem Verbund kann eine auf der Kunststoffschicht aus Polypropylen befindliche Schicht aus SiOₓ, wobei x einen Wert von 1,2 bis 1,7 darstellt, sein.

Besonders bevorzugt sind Bodenteile aus Polypropylen oder einem Polyethylenterephthalatfolienverbund einer Dicke von 280 bis 320 µm, gegebenenfalls enthaltend eine keramische Sperrschicht.

Aus den Deckelmaterialien können durch Stanzen oder Ausschneiden Rondellen, die dem zu verschliessenden Bodenteil entsprechen, hergestellt, gegebenfalls gestapelt und kontinuierlich oder einzeln auf den Bodenteil gebracht und kalt oder heiss angesiegelt, angeschweisst oder angeklebt werden. Das Deckelmaterial kann auch zu Endlosmaterial, Bögen oder Wickeln verarbeitet werden, wobei zum Verschliessen der Bodenteile kontinuierlich oder schrittweise das Deckelmaterial auf den Bodenteil gesiegelt, geschweisst oder geklebt und im wesentlichen den Randkonturen des jeweiligen Bodenteils nach ausgetrennt werden.

Erfindungsgemäß wird die Durchdrück verpackung nach einem der Ansprüche 6 und 7 hergestellt.

Das Anbringen des Deckels an den jeweiligen Bodenteilen kann nach verschiedenen Verfahren, beispielsweise durch Ansiegeln, wie Heiss- oder Kaltsiegeln, Schweissen oder Kleben erfolgen. Die Bodenteile und Deckel können auch durch Kaltsiegeln, beispielsweise auf Kontaktkleber-Basis, miteinander verbunden sein. Als Kontaktkleber können die an sich gebräuchlichen Materialien angewendet werden. Eine Wärmebelastung der Verpackung und insbesondere von empfindlichen Füllgütern, wie Medikamenten, wird dadurch verhindert resp. umgangen.

Weiters können die Deckel auf verschiedene Weise in die Segmente aufgeteilt werden.

Beispielsweise kann auf den Bodenteil ein Deckel aufgesiegelt werden, wobei die Siegelnaht unter Ausbildung von Deckelsegmenten, dem Umfange jedes Faches nach, am Bodenteil angesiegelt wird und dem Umfange der einzelnen Deckelsegmente nach wenigstens teilweise, eine Schwächung oder Durchtrennung in Form einer Reiss- oder Trennlinie des Deckelmaterials vorgenommen wird.

Nach einem anderen Verfahren kann auf dem Bodenteil ein Deckel aufgesiegelt werden, wobei die Siegelnaht unter Ausbildung von Deckelsegmenten, dem Umfange jedes Faches nach, am Bodenteil angesiegelt wird und zwischen den sich dabei ausbildenden, einzelnen Deckelsegmenten im Deckelmaterial, wenigstens teilweise dem Umfang jedes Faches nach, bereits Schwächungen oder Durchtrennungen in Form von Reiss- oder Trennlinien vorhanden sind.

Die Deckel, sei es als Rondellen oder als Endlosmaterial, Bögen oder Wickel, können vor dem Siegeln auf den jeweiligen Bodenteil, durch mechanische, physikalische oder chemische Verfahren mit Schwächungen oder Trennungen in Form von Reiss- oder Trennlinien versehen werden. Die Reiss- oder Trennlinien im Deckel sollen zweckmässigerweise den im Bodenteil vorgesehenen Trennstegen mittig und gegebenenfalls dem Randflansch folgend, entsprechen. Die Schwächungen im Deckelmaterial können durch partielle oder vollständige Schwächung entlang der vorgesehenen Reiss- oder Trennlinie oder partielle oder vollständige Trennung durch die Dicke einer Folie hindurch erreicht werden. In einem Folienverbund oder Laminat können einzelne oder alle Schichten geschwächt und/oder getrennt sein. Werden Trennungen oder auch Schwächungen am Deckelmaterial vor dem Siegeln vorgenommen, kann es hilfreich sein, am Deckelmaterial zum Formerhalt eine Stütz- oder Haftvorrichtung vorzusehen. An dieser Stütz- oder Haftvorrichtung ist das bereits segmentierte oder zu separatem durch Schwächungslinien aufgeteilte Deckelmaterial vorübergehend angebracht. Nach dem Siegeln kann die temporäre Stütz- oder Haftvorrichtung leicht entfernt und gegebenenfalls weiterverwendet werden. Diese Vorrichtung kann z.B. eine Folie, ein Folienverbund oder ein formstabiles Substrat sein.

Das Deckelmaterial kann auch zuerst aus der Fläche heraus auf den Bodenteil entlang den Randflanschen und Stegen angesiegelt werden und nach dem Siegeln kann mittels mechanischer, physikalischer oder chemischer Verfahren beispielsweise mittig der Stege und gegebenenfalls entlang dem Randflansch des jeweiligen Bodenteiles Schwächungen oder Trennungen in Form von Reiss- oder Trennlinien angebracht werden.

Die Siegelnähte können randständig um jedes Deckelsegment beispielsweise 1 bis 6 mm, zweckmässig 1,5 bis 5 mm und bevorzugt 1,5 bis 3,5 mm breit sein. Die Siegelnähte auf den Stegen sind bevorzugt so breit, dass bei einem Trennen oder Schwächen des Deckelmaterials nach dem Siegeln die Werkzeugtoleranzen der Trennvorrichtung berücksichtigt bleiben und jede Seite einer zweigeteilten Siegelnaht die oben angegebenen Breiten aufweist. Insbesondere auf den Stegen können auch Doppelsiegelnähte vorgesehen werden.

Die Schwächungen oder Trennungen können auf mechanischem Wege, wie z.B. Schneiden, Stanzen oder Ritzen mit Messern, auf physikalischem Wege durch z.B. Wärmebehandlung, Laserstrahlen, Elektronenstrahlen, Funkenerosion, Auflösen oder Quellen mittels Lösungsmitteln oder durch chemische Reaktion, z.B. durch Aetzen, vorgenommen werden.

Die Trenn- oder Schwächungslinien müssen bevorzugt wenigstens so tief und breit, resp. reissfest gewählt sein, dass spätestens beim Entfernen des jeweiligen Deckelsegmentes vom Bodenteil nur das betreffende Deckelsegment wenigstens um einen Teil seines Umfangs abgezogen wird. Bevorzugt wird eine Trenn- oder Schwächungslinie, die sich nur um einen Teil, wie 1/2 bis 9/10, vorzugsweise 1/3 bis 7/8, des Umfanges des Deckelsegmentes erstreckt.

Besonders bevorzugt wird eine vollständige Durchtrennung des Deckelmaterials durch dessen ganze Dicke hindurch zur Bildung von Deckelsegmenten, um ein Einreissen des abzuziehenden oder benachbarten Deckelsegmentes resp. Deckelbereiches zu vermeiden und um das Füllgut frei zu geben.

Besonders bevorzugt sind Durchdrückpackungen wobei die Durchtrennung oder Schwächung sich nur über einen Teil des Umfanges jeden Faches erstreckt.

Ganz besonders bevorzugt sind Durchdrückpackungen deren Deckel mittels Durchtrennung des Deckelmaterials in die einzelnen Deckelsegmente aufgeteilt ist.

Auch bevorzugt sind Durchdrückpackungen, deren aufgesiegelte Deckel aus einer Folie oder aus einem Laminat und der Bodenteil aus einer Folie oder einem Laminat besteht.

Die Siegelnähte können auf an sich bekannte Weise angebracht werden. Die Siegelung kann durch Wärme, hochfrequente Strahlung oder Ultraschall und mittels Siegelwerkzeugen erfolgen. Typische Siegeltemperaturen sind von 100 bis 300°C und zweckmässig von 150 bis 250°C. Der Druck der Siegelwerkzeuge kann beispielsweise von 10 bis 400 kg/cm² und zweckmässig von 40 bis 150 kg/cm² betragen. Die Siegelzeiten können von 0,2 bis 3 sec. und zweckmässig von 0,4 bis 2 sec. betragen. Die unter diesen Bedingungen angebrachten Siegelnähte lassen sich z.B. unter Ausbildung eines Kohäsions- oder Adhäsionsbruches leicht abziehen, abschälen oder peelen. Es kann auch vorgesehen werden, dass durch Anlegen der Schwächungslinien oder Trennlinien und/oder verschieden starken Siegelnähten die Deckelsegmente nicht ganz abschäl- oder abziehbar sind. Damit erreicht man, dass die Deckelsegmente der einzelnen Fächer wohl das Fach und dessen Inhalt freigeben, jedoch mit einem Teil der Siegelnaht am Bodenteil haften bleiben. Damit kann insbesondere ein Abfallproblem, nämlich dass die Deckelsegmente einzeln weggeworfen werden, vermindert werden oder die Fächer können wiederverschliessbar oder zumindest wiederabdeckbar sein.

Nachfolgende Figuren illustrieren vorliegende Erfindung näher.
- Fig. 1 zeigt eine Draufsicht auf einen Ausschnitt aus einer Durchdrückpackung.
- Fig. 2 zeigt den Schnitt durch einen Ausschnitt des Boden-/Deckelteils einer Durchdrückpackung.
- Fig. 3 zeigt die Ansicht eines beispielhaft ausgestalteten Ausschnittes einer geöffneten Durchdrückpackung.

In Fig. 1 ist beispielhaft eine Ecke einer Durchdrückpackung angedeutet, die mit einer undurchsichtigen heissiegelfähigen Polypropylenfolie als Deckelmaterial einer Dicke von ca. 70 bis 80 µm gegen den Polypropylen-Bodenteil abgesiegelt sein soll.

Die gestrichelte Linie (A) soll einen Einschnitt bedeuten von der Deckfolienseite her durch die Deckfolie hindurch bis minimal in die z.B. 300 µm dicke Bodenteilfolie hinein - siehe auch (B) in Fig. 2.

Der kreisförmige Durchschnitt der Deckelfolie, der z.B. mit einer Schober-Rotationsstanze für Rotationsmaschinen oder mit einer bandstahlartigen Stanze für Taktmaschinen eingebracht werden kann, läuft um den Napf herum, von (a) bis (b).

In Fig. 2 ist ein Querschnitt durch einen Teil einer Durchdrückpackung dargestellt. Eine Bodenteilfolie (1) bildet eine Vertiefung (2) und einen Stegbereich (3) aus. Die Bodenteilfolie kann z.B. eine ca. 300 µm dicke PP-Folie sein. An den Stegbereichen ist ein Deckelmaterial in Form einer Deckelfolie (4) angesiegelt. Die Deckelfolie (4) kann z.B. eine 70 bis 80 µm dicke Folie aus Polypropylen darstellen, die gegebenenfalls gegen innen eine keramische Sperrschicht und auf der Sperrschicht einen Heissiegellack (5) trägt. Eine Tablette (6) befindet sich in der Vertiefung (2). Der angedeutete Pfeil zeigt die Druckrichtung beim Ausdrücken der Tablette (6) an.

Wird nun die Tablette von unten aus dem Inneren der Packung heraus gedrückt, so kann der Heissiegellack an der Stelle (d) beginnen, sich von innen her zu spalten bzw. abzuschälen.

Der Abschäleffekt läuft bis zu dem Schnitt (B), dann platzt die Membrane ab und die Tablette kann nach oben hin entnommen werden.

Die beschriebene Ausführung lässt sich auf jeder Form-, Füll- und Schliessmaschine der heutigen Bauart installieren. Der Schnitt, welcher die Trennlinie darstellt, kann nach dem Siegeln mittels einer Perforierstation angebracht werden und kann so genau um den Napf herum liegen. Eine Stegbreite (f) von beispielsweise 1,5 mm ergibt eine ausreichende Haftung.

Die beispielhaft dargestellte Packung kann von aussen her nicht aufgeschält werden, da es sich um einen glatten Stanzschnitt handelt und keinerlei Möglichkeiten da sind, eine Abschällasche zu ergreifen.

Fig. 3 ist die Ansicht eines Ausschnittes einer geöffneten Durchdrückpackung. Die Vertiefung (2) zur Aufnahme der Tablette wurde von unten her eingedrückt, worauf die Deckelfolie (4) entlang der Siegelnaht bis zum Schnitt B abplatzt und die Tablette (6) entnommen werden kann. Da der Schnitt B nicht den ganzen Umfang der Vertiefung (2) umgibt, bleibt die Membrane (e) an der Deckelfolie (4) im Bereich zwischen (a) und (b) hängen.

Die vorliegende Erfindung betrifft auch die Verwendung von erfindungsgemässer Verpackungen zur Aufnahme von mehreren Einheiten von tablettenartigen Füllgütern in getrennten Fächern und zur getrennten Entnahme jeder Einheit der tablettenartigen Füllgüter.

Die Verpackung eignet sich zur Aufnahme von Füllgütern jeder Art, in tablettenartiger Form und fester Konsistenz, insbesondere jedoch zur Aufnahme von Tabletten, Dragees, Hart- und Weichgelatinkapseln, Süsswaren, wie Bonbons, Kaugummi, Schokolade etc., tablettenartigen Produkten aus dem Diagnostik-Bereich, Therapeutika und medizinischen Hilfsmitteln. Die Tabletten können insbesondere Genussmittel, kosmetische Mittel oder pharmazeutische Präparate darstellen. Nach dem Befüllen und vor oder nach dem Aufsiegeln des Deckels kann die Verpackung sterilisiert, pasteurisiert oder aseptisch behandelt werden, beispielsweise im Bereich der Sterilisations-Standard-Bedingungen bei 121°C - 130°C, 2,2 bar - 3,5 bar und während 30 sec. bis 30 Minuten.

Die befüllte Verpackung kann bei Raumtemperatur gelagert, gekühlt oder tiefgekühlt werden. Zur Entnahme der Füllgüter kann jedes Deckelsegment für sich, z.B. nach Massgabe der Entnahmereihenfolge, geöffnet werden. Andere Verwendungszwecke sind z.B. Packungen für den Portionenverbrauch oder Sortimentspackungen.

## Patentansprüche

1. Durchdrückpackung, enthaltend einen Bodenteil (1) mit zwei oder mehreren Fächern, Vertiefungen oder Näpfchen (2) und einen randständig der Fächer, Vertiefungen oder Näpfchen (2) angebrachten abschälbaren Deckel (4), wobei der Deckel (4) in Deckelsegmente aufgeteilt ist, wobei jedes Deckelsegment ein Fach, Vertiefung oder Näpfchen (2) abdeckt und jedes Deckelsegment am Bodenteil (1) dem Umfange des Faches, Vertiefung oder Näpfchen (2) nach angesiegelt ist und jedes Deckelsegment eine Anreisshilfe in Form einer Durchtrennung (B) oder Schwächung im Bereich der Siegelnaht enthält derartig daß jedes Deckelsegment dem Umfange des Faches, Vertiefung oder Näpfchens nach über die Siegelnaht durch Durchdrücken des Inhaltes (6) vollständig oder teilweise abschälbar, abziehbar oder ablösbar ist, und wobei der Bodenteil (1) aus in Form gegossener oder getiefter Kunststoffmassen oder aus kunststoffhaltigen Folien, Laminaten, Verbunden oder Schichtstoffen besteht und der Deckel (4) aus kunststoffhaltigen Folien, Laminaten, Verbunden oder Schichtstoffen besteht und die beiden Werkstoffe des Bodenteiles und Deckels im wesentlichen aus gleichen Kunststoffarten auf Olefin - Basis, auf Ester - Basis, auf Polyamid - Basis oder halogenhaltigen Kunststoffen oder Gemischen davon, bestehen.

2. Durchdrückpackung nach Anspruch 1, dadurch gekennzeichnet, dass der Bodenteil (1) mehr als zwei Fächer, Vertiefungen oder Näpfchen (2) aufweist und der Deckel (4) in eine entsprechende Zahl von Deckelsegmenten aufgeteilt ist.

3. Durchdrückpackung nach Anspruch 1, dadurch gekennzeichnet, dass die Durchtrennung (B) oder Schwächung sich nur über einen Teil des Umfanges jeden Faches erstreckt.

4. Durchdrückpackung nach Anspruch 1, dadurch gekennzeichnet, dass der Deckel mittels Durchtrennung (B) des Deckelmaterials (4) in die einzelnen Deckelsegmente aufgeteilt ist.

5. Durchdrückpackung nach Anspruch 1, dadurch gekennzeichnet, dass der aufgesiegelte Deckel (4) aus einer Folie oder einem Laminat und der Bodenteil (1) aus einer Folie oder einem Laminat besteht.

6. Verfahren zur Herstellung einer Durchdrückpackung nach Anspruch 1, wobei die Siegelnaht unter Ausbildung von Deckelsegmenten, dem Umfange jedes Faches nach, zwischen jedem Deckelsegment und dem Bodenteil angebracht wird und im Bereich der Siegelnaht dem Umfange der einzelnen Deckelsegmenten nach, wenigstens teilweise eine Schwächung oder Durchtrennung (B) in Form einer Reiss- oder Trennlinie des Deckelmaterials vorgenommen wird, derartig daß jedes Deckelsegment dem Umfange des Faches nach über die Siegelnaht durch Durchdrücken des Inhaltes vollständig oder teilweise abschälbar, abziehbar, oder ablösbar ist.

7. Verfahren zur Herstellung einer Durchdrückpackung nach Anspruch 1, wobei die Siegelnaht unter Ausbildung von Deckelsegmenten, dem Umfange jedes Faches nach, zwischen jedem Deckelsegment und dem Bodenteil angebracht wird und wobei zwischen den sich dabei ausbildenden einzelnen Deckelsegmenten im Deckelmaterial, wenigstens teilweise im Bereich der Siegelnaht dem Umfange jedes Faches nach, bereits Schwächungen oder Durchtrennungen (B) in Form von Reiss- oder Trennlinien vorhanden sind, derartig daß jedes Deckelsegment dem Umfange des Faches nach über die Siegelnaht durch Durchdrücken des Inhaltes vollständig oder teilweise abschälbar, abziehbar, oder ablösbar ist.

8. Verwendung von Durchdrückpackungen gemäss Anspruch 1 zur Aufnahme von mehreren Einheiten von tablettenartigen Füllgütern (6) in getrennten Fächern und zur einzelnen Entnahme jeder Einheit der tablettenartigen Füllgüter.

## Claims

1. Press-through pack, containing a bottom part (1) with two or more compartments, cavities or small bowls (2) and a peel-off lid (4) fitted all around the edges of the compartments, cavities or small bowls (2), the lid (4) being divided into lid segments, each lid segment covering one compartment, cavity or small bowl (2) and each lid segment being sealed on to the bottom part (1) around the circumference of the compartment, cavity or small bowl (2) and each lid segment containing a tear-off aid in the form of a separation (B) or weakening in the region of the sealed seam in such a manner that each lid segment can be completely or partially peeled off, stripped off or removed around the circumference of the compartment, cavity or small bowl via the sealed seam by pressing through the contents (6), and the bottom part (1) consisting of moulding compounds cast or thermoformed into shape or of plastic-containing films, laminates or composites and the lid (4) consisting of plastic-containing films, laminates or composites and the two materials of the bottom part and the lid consisting essentially of the same types of olefin-based, ester-based or polyamide-based plastics or halogen-containing plastics or mixtures thereof.

2. Press-through pack according to claim 1, characterised in that the bottom part (1) has more than two compartments, cavities or small bowls (2) and the lid (4) is divided into a corresponding number of lid segments.

3. Press-through pack according to claim 1, characterised in that the separation (B) or weakening extends over only part of the circumference of each compartment.

4. Press-through pack according to claim 1, characterised in that the lid is divided into the individual lid segments by means of separation (B) of the lid material (4).

5. Press-through pack according to claim 1, characterised in that the sealed-on lid (4) consists of a film or a laminate and the bottom part (1) consists of a film or a laminate.

6. Process for the production of a press-through pack according to claim 1, the sealed seam being produced between each lid segment and the bottom part around the circumference of each compartment, thereby forming lid segments, and at least partial weakening or separation (B) in the form of a tear or separating line in the lid material being produced in the region of the sealed seam around the circumference of the individual lid segments in such a manner that each lid segment can be completely or partially peeled off, stripped off or removed around the circumference of the compartment via the sealed seam by pressing through the contents.

7. Process for the production of a press-through pack according to claim 1, the sealed seam being produced between each lid segment and the bottom part around the circumference of each compartment, thereby forming lid segments, and weakenings or separations (B) in the form of tear or separating lines already being present at least partially in the region of the sealed seam around the circumference of each compartment between the individual lid segments formed in the lid material, in such a manner that each lid segment can be completely or partially peeled off, stripped off or removed around the circumference of the compartment via the sealed seam by pressing through the contents.

8. Use of press-through packs according to claim 1 for holding a plurality of units of tablet-like contents (6) in separate compartments and for the individual removal of each unit of the tablet-like contents.

## Revendications

1. Emballage en blister, qui comprend une partie de fond (1) comportant deux ou plusieurs compartiments, creux ou godets (2), et un couvercle (4) détachable agencé au bord des compartiments, creux ou godets (2), le couvercle (4) étant subdivisé en segments de couvercle, chaque segment de couvercle recouvrant un compartiment, creux ou godet (2), et chaque segment de couvercle étant scellé sur la partie de fond (1) le long de la périphérie du compartiment, creux ou godet (2), et chaque segment de couvercle comprenant une aide de déchirement sous forme d'une séparation (B) ou d'un affaiblissement dans la zone du cordon de scellement, de telle sorte que chaque segment de couvercle peut être pelé, enlevé ou détaché entièrement ou partiellement le long de la périphérie du compartiment, creux ou godet via le cordon de scellement par pressage du contenu (6), et la partie de fond (1) est constituée sous forme de masses coulées ou embouties en matière plastique ou est constituée par des films, stratifiés, composites ou matières en couches contenant de la matière plastique, et le couvercle (4) est constitué par des films, stratifiés, composites ou matières en couches contenant de la matière plastique, et les deux matériaux de la partie de fond et du couvercle sont constitués sensiblement par les mêmes matières plastiques à base d'oléfines, d'esters, de polyamide ou par des matières plastiques contenant des halogènes, ou des mélanges de celles-ci.

2. Emballage en blister selon la revendication 1, caractérisé en ce que la partie de fond (1) présente plus de deux compartiments, creux ou godets (2), et en ce que le couvercle (4) est subdivisé en un nombre correspondant de segments de couvercle.

3. Emballage en blister selon la revendication 1, caractérisé en ce que la séparation (B) ou affaiblissement s'étend seulement sur une partie de la périphérie de chaque compartiment.

4. Emballage en blister selon la revendication 1, caractérisé en ce que le couvercle est subdivisé en segments de couvercle individuels au moyen de la séparation (B) du matériau de couvercle (4).

5. Emballage en blister selon la revendication 1, caractérisé en ce que le couvercle scellé (4) est constitué par un film ou par un stratifié, et en ce que la partie de fond (1) est constituée par un film ou par un stratifié.

6. Procédé pour réaliser un emballage en blister selon la revendication 1, dans lequel on applique le cordon de scellement, en formant des segments de couvercle, le long de la périphérie de chaque compartiment entre chaque segment de couvercle et la partie de fond, et dans lequel on effectue dans la région du cordon de scellement et le long de la périphérie de chaque segment de couvercle au moins partiellement un affaiblissement ou une séparation (B) sous forme d'une ligne de déchirure ou de séparation du matériau de couvercle, de telle sorte que chaque segment de couvercle peut entièrement ou partiellement être pelé, enlevé ou détaché le long de la périphérie du compartiment via le cordon de scellement par pressage du contenu hors de l'emballage.

7. Procédé pour réaliser un emballage en blister selon la revendication 1, dans lequel on applique le cordon de scellement, en formant des segments de couvercle, le long de la périphérie de chaque compartiment entre chaque segment de couvercle et la partie de fond, et dans lequel existent déjà des affaiblissements ou des séparations (B) sous forme de lignes de déchirure ou de séparation entre les segments de couvercle individuels qui se forment dans le matériau de couvercle, au moins partiellement dans la région du cordon de scellement le long de la périphérie de chaque compartiment, de telle sorte que chaque segment de couvercle peut entièrement ou partiellement être pelé, enlevé ou détaché le long de la périphérie du compartiment via le cordon de scellement par pressage du contenu hors de l'emballage.

8. Utilisation d'emballages en blister selon la revendication 1 pour le logement de plusieurs unités de matière de remplissage (6) en forme de comprimés dans des compartiments séparés et pour l'enlèvement individuel de chaque unité des matière de remplissage en forme de comprimés.
